# EUROPÄISCHE PATENTANMELDUNG

(11) **EP 4 592 460 A1**
(43) Veröffentlichungstag der Anmeldung: **30.07.2025**
(21) Anmeldenummer: 24184997.5
(22) Anmeldetag: 27.06.2024
(51) Int. Cl.: E03C 1/08

(54) **STRAHLREGLER MIT TEXTILEM EINSATZ**

(30) Priorität: 26.01.2024 DE 102024102320
(71) Anmelder: Neoperl GmbH, 79379 Müllheim (DE)
(72) Erfinder: Moss, Luke, Herefordshire, HR9 5UB (GB); Kreis, Christoph Philipp, 79219 Staufen (DE); Buchholz, Daniel, 79106 Freiburg (DE)
(74) Vertreter: Mertzlufft-Paufler, Cornelius

(57) **Zusammenfassung**

Es wird ein sanitäres Einsetzteil (1) in Form eines Strahlreglers zum Einsetzen in eine Sanitärarmatur und/oder ein Rohr und/oder ein Kugelgelenk vorgeschlagen, wobei wenigstens ein textiles Flächengebilde (3) einen Teil einer bströmseitigen Auslassstufe (2) des sanitären Einsetzteils (34) bildet

## Beschreibung

Die Erfindung betrifft ein sanitäres Einsetzteil, insbesondere zum Einsetzen in eine Sanitärarmatur und/oder ein Rohr und/oder ein Kugelgelenk.

Weiter betrifft die Erfindung eine Verwendung eines sanitären Einsetzteils zum Einsetzen in eine Sanitärarmatur und/oder ein Rohr und/oder ein Kugelgelenk.

Aufgabe der Erfindung ist es sanitäre Einsetzteile und die Verwendung derer zu verbessern.

Zur Lösung der genannten Aufgabe sind erfindungsgemäß die Merkmale des Anspruchs 1 vorgesehen. Insbesondere wird somit zur Lösung der Aufgabe bei einem sanitären Einsetzteil vorgeschlagen, dass wenigstens ein textiles Flächengebilde zumindest einen Teil einer abströmseitigen Auslassstufe des sanitären Einsetzteils bildet. Hierdurch kann beispielsweise erreichbar sein, dass ein Geräusch, das beim Fließen eines Fluids, beispielsweise Wasser, durch das sanitäre Einsetzteil entsteht reduziert wird. Das textile Flächengebilde kann dabei als in Strömungsrichtung letztes Teil des sanitären Einsetzteils angeordnet sein. Das sanitäre Einsetzteil kann ein Strahlregler und/oder Mengenregler zum Einsetzen in eine Sanitärarmatur und/oder ein Rohr sein. Der Auslass kann die Stelle sein, an der Wasser das sanitäre Einsetzteil verlässt.

Alternativ oder zusätzlich sind zur Lösung der genannten Aufgabe erfindungsgemäß die Merkmale des nebengeordneten, auf ein sanitäres Einsetzteil gerichteten Anspruchs vorgesehen. Insbesondere wird somit zur Lösung der genannten Aufgabe bei einem sanitären Einsetzteil der eingangs beschriebenen Art vorgeschlagen, dass ein textiles Flächengebilde unmittelbar nach einer Reduzierstufe angeordnet ist. Hierdurch kann beispielsweise erreichbar sein, dass ein Geräusch beim Durchströmen des sanitären Einsetzteils reduziert wird. Die Reduzierstufe kann dabei in Strömungsrichtung dem textilen Flächengebilde vorgeschaltet sein. "Unmittelbar nach der Reduzierstufe angeordnet" kann beispielsweise bedeuten, dass nach der Reduzierstufe keine weiteren Funktionselemente angeordnet sind, jedoch ein kleiner Raum zwischen Reduzierstufe und textilem Flächengebilde vorhanden ist, oder dass eine direkte Kontaktierung der Reduzierstufe vorhanden ist. Von Vorteil ist dabei, dass eine Geräuschbildung durch Verwirbelungen an der Reduzierstufe durch das nachfolgende textile Flächengebildet gedämpft werden kann. Insbesondere kann vorgesehen sein, dass das textile Flächengebilde die Reduzierstufe kontaktiert. Somit kann beispielsweise erreichbar sein, dass das textile Flächengewebe an die Reduzierstufe anschließt, was sich positiv auf die Geräuschentwicklung auswirkt.

Alternativ oder zusätzlich kann vorgesehen sein, dass das textile Flächengebilde eine Zerlegerstufe bildet. Hierdurch kann beispielsweise erreichbar sein, dass das textile Flächengebilde einen Wasserstrom in mehrere Teile teilt, beziehungsweise zerlegt und eine Geräuschreduktion erreichbar ist.

Bei einer vorteilhaften Ausgestaltung kann vorgesehen sein, dass das textile Flächengebilde entgegen einer Strömungsrichtung abgestützt ist. Die Abstützung kann somit einer Wasserkraft, die in Strömungsrichtung auf das textile Flächengebilde einwirkt, entgegenwirken. Hierdurch kann beispielsweise erreichbar sein, dass das textile Flächengebilde in Form bleibt und nicht ausbeult oder aus dem sanitären Einsetzteil ausgespült wird. Insbesondere kann die Abstützung in einem Durchströmungsbereich, also dem Bereich, in dem das sanitäre Einsetzteil von Wasser durchströmt wird, erfolgen. Insbesondere kann das textile Flächengebilde durch eine Abstützung abgestützt sein, beispielsweise durch ein Gitterelement, welches quer zueinander verlaufende Gitterstreben aufweist, so dass die Abstützung wasserdurchlässig ist. Im Zentrum der Abstützung kann dieses einen Zapfen aufweisen. Die Abstützung kann an dem Gehäuse über eine kraftschlüssige Verbindung, beispielsweise eine Rastverbindung befestigt sein, so dass sie dem Wasserdruck standhalten kann.

Bei einer vorteilhaften Ausgestaltung kann vorgesehen sein, dass das sanitäre Einsetzteil in Strömungsrichtung ein dem textilen Flächengebilde vorgelagertes Vorsatzsieb aufweist. Hierdurch kann beispielsweise eine Geräuschreduktion erreichbar sein. Alternativ oder zusätzlich kann vorgesehen sein, dass das sanitäre Einsetzteil in Strömungsrichtung eine dem textilen Flächengewebe nachgelagerte Mischstufe aufweist. Hierdurch kann beispielsweise ein belüfteter Strahl erreichbar sein.

Bei einer vorteilhaften Ausgestaltung kann vorgesehen sein, dass das textile Flächengebilde abströmseitig mit einer Abstützung abgestützt ist. Die Abstützung kann somit einer Wasserkraft, die in Strömungsrichtung auf das textile Flächengebilde einwirkt, entgegenwirken. Hierdurch kann beispielsweise erreichbar sein, dass das textile Flächengebilde in Form bleibt und nicht ausbeult oder aus dem sanitären Einsetzteil ausgespült wird. Vorzugsweise kann die Abstützung verrastbar sein. Hierdurch kann beispielsweise erreichbar sein, dass die Abstützung einfach montiert werden kann und sicher an ihrem Ort hält. Vorzugsweise kann die Abstützung eine Zerlegerstufe bilden. Hierdurch kann beispielsweise erreichbar sein, dass die Zerlegerstufe und die Abstützung einteilig ausgeführt sein können. Alternativ oder zusätzlich kann vorgesehen sein, dass die das textile Flächengebilde zwischen der Reduzierstufe und der oder einer Abstützung eingeklemmt ist. Hierdurch kann beispielsweise erreichbar sein, dass das textile Flächengebilde sicher und dauerhaft an seinem vorgesehene Ort bleibt.

Bei einer vorteilhaften Ausgestaltung kann vorgesehen sein, dass das textile Flächengebilde gewebt ist. Hierdurch kann beispielsweise erreichbar sein, dass das textile Flächengebilde durch eine Webung besonders stabil ist. Alternativ oder zusätzlich kann vorgesehen sein, dass das textile Flächengebilde gewirkt ist. Hierdurch kann beispielsweise erreichbar sein, dass das textile Flächengebilde ein Gewirk und damit besonders elastisch ist. Alternativ oder zusätzlich kann vorgesehen sein, dass das textile Flächengebilde gestrickt ist. Hierdurch kann beispielsweise erreichbar sein, dass das gestrickte Flächengebilde besonders elastisch ist.

Bei einer vorteilhaften Ausgestaltung kann vorgesehen sein, dass das textile Flächengebilde eine Geweberonde ist. Hierdurch kann beispielsweise erreichbar sein, dass das textile Flächengebilde als Geweberonde einfach herzustellen ist. Alternativ oder zusätzlich kann vorgesehen sein, dass das textile Flächengebilde aus einem Kunststoff gefertigt ist. Hierdurch kann beispielsweise erreichbar sein, dass das textile Flächengebilde ein geringes Gewicht aufweist und/oder sich kaum Kalk daran ablagert und/oder dass daraus keine potenziell gefährlichen Stoffe in Trinkwasser abgegeben werden und damit Trinkwasserrichtlinien einfacher erfüllbar sind und/oder dass sich das textile Flächengebilde einfach herstellen, beziehungsweise weben lässt. Insbesondere kann vorgesehen sein, dass das textile Flächengebilde aus Polyethylenterephthalat (PET) gefertigt ist. Hierdurch kann das textile Flächengebilde besonders kostengünstig hergestellt werden und zudem ergeben sich die im Satz zuvor beschriebenen Vorteile.

Bei einer vorteilhaften Ausgestaltung kann vorgesehen sein, dass das sanitäre Einsetzteil eine Durchflusssteuerung zu einem Steuern einer Durchflussmenge aufweist. Hierdurch kann beispielsweise eine Wasserdurchflussmenge gesteuert werden, beispielsweise abhängig oder unabhängig von einem Wasserdruck. Insbesondere kann vorgesehen sein, dass es sich bei der Durchflusssteuerung um einen Mengenregler handelt. Hierdurch kann beispielsweise erreichbar sein, dass der Mengenregler eine vorab definierte Durchflussmenge abhängig oder unabhängig von einem anliegenden Wasserdruck passieren lässt. So kann beispielsweise eine konstante Durchflussrate durch das sanitäre Einsetzteil gewährleistet werden. Hierzu weist der Mengenregler einen O-Ring auf, der sich abhängig vom Wasserdruck verformt und so die Durchflussmenge regelt. Alternativ oder zusätzlich kann vorgesehen sein, dass das sanitäre Einsetzteil eine Durchflusssteuerung als Reduzierstufe zu einem Steuern der Durchflussmengen aufweist. Hierdurch kann beispielsweise erreichbar sein, dass die Reduzierstufe die Durchflussmenge steuern kann, die durch das sanitäre Einsetzteil fließt.

Bei einer vorteilhaften Ausgestaltung kann vorgesehen sein, dass ein Gehäuse des sanitären Einsetzteils an einer Außenseite strukturlos ist. Hierdurch kann beispielsweise erreichbar sein, dass das Gehäuse abdichtend an eine Wand eines Rohrs und/oder einer Auslaufarmatur anliegt. Insbesondere kann vorgesehen sein, dass die Außenseite nichtrillig ist. Also beispielsweise keine Rillen aufweist. Alternativ oder zusätzlich kann vorgesehen sein, dass die Außenseite glatt ist. Alternativ oder zusätzlich kann vorgesehen sein, dass die Außenseite profillos ist. Alternativ oder zusätzlich kann vorgesehen sein, dass die Außenseite gewindelos ist. Die Vorteile der vorgenannten Ausführungsformen liegen darin, das sanitäre Einsetzteil bestmöglich für den Einsatz in einem Rohr oder einer Sanitärarmatur anzupassen damit es dort abdichtend einsetzbar ist.

Bei einer vorteilhaften Ausgestaltung kann vorgesehen sein, dass das textile Flächengebilde aus wenigstens zwei Lagen von textilem Flächengebilde gefertigt ist, wobei die einzelnen Lagen miteinander verschweißt sein können. Hierdurch kann beispielsweise erreichbar sein, dass das textile Flächengebilde besonders stabil ist und einem hohen Wasserdruck über eine lange Lebensdauer standhalten kann. Die Verschweißung kann zusätzliche Stabilität bereitstellen. Auch kann ein Wasserstrom so vorteilhaft manipuliert werden, dass sich beim Durchfluss ein geringer Geräuschpegel einstellt. Insbesondere kann vorgesehen sein, dass die einzelnen Lagen miteinander ultraschallverschweißt sind. Hierdurch kann beispielsweise erreichbar sein, dass das textile Flächengebilde schnell und günstig herstellbar ist. Die Ultraschallverschweißung hat den Vorteil, dass kein zusätzlicher Stoff eingetragen werden muss. Ultraschallverschweißen ist besonders geeignet für die stoffschlüssige Verbindung zweier aufeinander liegender Lagen.

Bei einer vorteilhaften Ausgestaltung kann vorgesehen sein, dass das textile Flächengebilde eine Maschenweite zwischen 600 Mikrometern und 1000 Mikrometern hat. Hierdurch kann beispielsweise erreichbar sein, dass der Wasserfluss durch das textile Flächengebilde so manipuliert wird, dass ein niedriger Geräuschpegel erreichbar ist. Insbesondere kann eine Maschenweite von 800 Mikrometern des textilen Flächengebildes vorgesehen sein, um den besten Effekt auf den Geräuschpegel des Durchflusses zu erreichen.

Bei einer vorteilhaften Ausgestaltung kann vorgesehen sein, dass das textile Flächengebilde gewebt ist, wobei ein Kettfaden und Schussfaden zueinander verkreuzt sind. Hierdurch kann beispielsweise erreichbar sein, dass das textile Flächengebilde eine regelmäßige Struktur aufweist, die sich positiv auf den Geräuschpegel des Wasserflusses auswirkt. Insbesondere können Kettfaden und Schussfaden rechtwinklig zueinander gewebt sein. Hierdurch kann beispielsweise erreichbar sein, dass ein Geräuschpegel besonders effektiv verringert wird. Alternativ oder zusätzlich kann vorgesehen sein, dass das textile Flächengebilde eine Leinwandbindung aufweist. Hierdurch kann beispielsweise erreichbar sein, dass jeder Kettfaden abwechselnd über und unter einem Schussfaden liegt und jeder Schussfaden abwechselnd über und unter einem Kettfaden liegt. Dies kann sich positiv auf den Geräuschpegel des Wasserflusses durch das sanitäre Einsetzteil auswirken.

Bei einer vorteilhaften Ausgestaltung kann vorgesehen sein, dass das sanitäre Einsetzteil wenigstens zwei Gehäuseteile hat. Hierdurch kann beispielsweise erreichbar sein, dass das Gehäuse konstruktiv einfach herzustellen ist. Insbesondere kann vorgesehen sein, dass das Gehäuse zweiteilig ausgebildet ist.

Hierdurch kann beispielsweise erreichbar sein, dass beide oder die wenigstens zwei Gehäuseteile miteinander befestigt werden können und dabei einen Raum zwischen sich einschließen.

Alternativ oder zusätzlich kann vorgesehen sein, dass das textile Flächengebilde mit Hilfe des zweiten Gehäuseteils an dem ersten Gehäuseteil befestigt wird. Hierdurch kann beispielsweise eine konstruktiv einfache Befestigung des textilen Flächengebildes an dem ersten Gehäuseteil erreichbar sein. Insbesondere kann das textile Flächengebilde an dem ersten Gehäuseteil klemmend befestigt sein. Hierdurch kann beispielsweise das textile Flächengebilde besonders einfach befestigt werden. Alternativ oder zusätzlich kann vorgesehen sein, dass das textile Flächengebilde entlang seines Außenumfangs gehalten wird. Hierdurch kann beispielsweise erreichbar sein, dass ein Großteil des textilen Flächengebildes von Wasser durchströmt werden kann.

Bei einer vorteilhaften Ausgestaltung kann vorgesehen sein, dass eine zwei Gehäuseteile verbindende Schnappverbindung, beispielsweise die bereits erwähnte Schnappverbindung, durch Einsetzen des sanitären Einsetzteils in ein Rohr arretierbar ist. Hierdurch kann beispielsweise erreichbar sein, dass das eine Wand des Rohrs so gegen die Schnappverbindung drückt, dass diese geschlossen ist. Alternativ oder zusätzlich kann vorgesehen sein, dass eine Rastzunge einer zwei Gehäuseteile verbindenden Schnappverbindung, beispielsweise der bereits erwähnten Schnappverbindung, an einem Gehäuseteil der zwei Gehäuseteile ausgebildet ist. Hierdurch kann beispielsweise erreichbar sein, dass die Rastzunge mit dem anderen Gehäuseteil in Verbindung treten kann und eine Schnappverbindung herstellen kann. Insbesondere kann vorgesehen sein, dass dieses Gehäuseteil (zweites Gehäuseteil) seitlich über das andere Gehäuseteil (erstes Gehäuseteil) der wenigstens zwei Gehäuseteile übersteht. Hierdurch kann beispielsweise eine besonders einfache, aber sichere Verbindung der beiden Gehäuseteile erreichbar sein.

Bei einer vorteilhaften Ausgestaltung kann vorgesehen sein, dass das textile Flächengebilde abströmseitig von der Durchflusssteuerung angeordnet ist. Hierdurch kann beispielsweise erreichbar sein, dass das Wasser durch die Durchflusssteuerung fließt, bevor es durch das textile Flächengebilde strömt. Insbesondere kann vorgesehen sein, dass das textile Flächengebilde abströmseitig des Mengenreglers angeordnet ist. Hierdurch kann beispielsweise erreichbar sein, dass der Mengenregler dem textilen Flächengebilde fluidisch vorgeschaltet ist.

Bei einer vorteilhaften Ausgestaltung kann vorgesehen sein, dass das zweite Gehäuseteil kraftschlüssig mit dem ersten Gehäuseteil verbunden ist. Hierdurch kann beispielsweise erreichbar sein, dass beide Gehäuseteile sicher verbunden sind und sich dennoch voneinander lösen lassen, wenn eine Kraft überwunden ist, die die beiden Gehäuseteile zusammenhält. Insbesondere kann die kraftschlüssige Verbindung eine Schnappverbindung sein, die konstruktiv einfach herzustellen ist.

Alternativ oder zusätzlich sind zur Lösung der genannten Aufgabe erfindungsgemäß die Merkmale des nebengeordneten, auf ein sanitäres Einsetzteil gerichteten Anspruchs vorgesehen. Insbesondere wird somit zur Lösung der genannten Aufgabe bei einem sanitären Einsetzteil der eingangs beschriebenen Art vorgeschlagen, dass ein zweites Gehäuseteil ein Dichtelement bildet. Hierdurch kann beispielsweise erreichbar sein, dass auf einen Dichtring aus beispielsweise Gummi verzichtet werden kann. Insbesondere kann vorgesehen sein, dass eine Wandung des zweiten Gehäuseteils ein Dichtelement bildet. Hierdurch kann beispielsweise erreichbar sein, dass eine Abdichtung konstruktiv einfach erreichbar ist, da auf einen Dichtring verzichtet werden kann.

Alternativ oder zusätzlich sind zur Lösung der genannten Aufgabe erfindungsgemäß die Merkmale des nebengeordneten, auf eine Verwendung eines sanitären Einsetzteils gerichteten Anspruchs vorgesehen. Insbesondere wird somit zur Lösung der genannten Aufgabe erfindungsgemäß eine Verwendung eines sanitären Einsetzteils zum Einsetzen in eine Sanitärarmatur und/oder ein Rohr und/oder ein Kugelgelenk vorgeschlagen, dadurch gekennzeichnet, dass in einem abströmseitigen Auslass des sanitären Einsetzteils, wenigstens ein textiles Flächengebilde angeordnet ist. Hierdurch kann beispielsweise erreichbar sein, dass durch die Verwendung eines solchen sanitären Einsetzteils ein verringerter Geräuschpegel möglich ist, der beim Durchströmen des sanitären Einsetzteils entsteht, im Vergleich zu bekannten sanitären Einsetzteilen.

Die Erfindung wird nun anhand eines Ausführungsbeispiels näher beschrieben, ist jedoch nicht auf das Ausführungsbeispiel beschränkt. Weitere Ausführungsbeispiele ergeben sich durch Kombination der Merkmale einzelner oder mehrerer Ansprüche untereinander und/oder mit einzelnen oder mehreren Merkmalen des Ausführungsbeispiels.

Es zeigen:
- Fig. 1: ein sanitäres Einsetzteil in seitlicher Schnittdarstellung,
- Fig. 2: das sanitäre Einsetzteil aus Fig. 1 in perspektivischer Schnittdarstellung,
- Fig. 3: das sanitäre Einsetzteil aus Fig. 1-2 in perspektivischer Darstellung und
- Fig. 4: ein textiles Flächengebilde in Detailaufnahme,
- Fig. 5: ein Ausführungsbeispiel des sanitäre Einsetzteils ein seitlicher Schnittdarstellung,
- Fig. 6: das Ausführungsbeispiel aus Fig. 5 in einer perspektivischen Schnittdarstellung,
- Fig. 7: ein weiteres Ausführungsbeispiel in seitlicher Schnittdarstellung,
- Fig. 8: das Ausführungsbeispiel aus Fig. 6 in einer perspektivischen Schnittdarstellung und
- Fig. 9: eine Schnittdarstellung des sanitären Einsetzteils aus Fig. 7-8 einer Auslassseite.

Die Fig. 1 bis Fig. 3 zeigen ein insgesamt mit 1 bezeichnetes sanitäres Einsetzteil 1 zum Einsetzen in eine Sanitärarmatur, ein Rohr und/oder ein Kugelgelenk. Der abströmseitige Auslass 2 des sanitären Einsetzteils 1 wird durch ein textiles Flächengebilde 3 gebildet. Das sanitäre Einsetzteil 1 ist in der gezeigten Ausführungsform ein Mengenregler 4.

Das textile Flächengebilde 3 ist unmittelbar nach einer Reduzierstufe 5 angeordnet und bildet eine Zerlegerstufe 6. Die Reduzierstufe 5 reduziert und regelt einen Wasserfluss durch das sanitäre Einsetzteil 1. Die Zerlegerstufe 6 zerlegt einen Wasserstrom in mehrere Teile. Die Ausführungsbeispiele der Figuren 5 und 6 zeigen ein sanitäres Einsetzteil 1 bei dem das textile Flächengebilde 3 unmittelbar nach der Reduzierstufe 5 angeordnet ist, wobei das sanitäre Einsetzteil 1 ein Vorsatzsieb 35 aufweist. Das textile Flächengewebe 3 kontaktiert hierbei die Reduzierstufe 5. Außerdem ist dem textilen Flächengewebe 3 eine Mischstufe in Strömungsrichtung 22 nachgelagert.

Die Figuren 7 und 8 zeigen eine Ausführungsform bei dem das textile Flächengewebe 3 entgegen der Strömungsrichtung 22 mit einer Abstützung 41, in diesem Fall einem Gitterelement 36, abgestützt ist. Hier ist das textile Flächengewebe 3 in Strömungsrichtung 22 der Reduzierstufe 5 nachgelagert und liegt auf dem Gitterelement 36 auf. Das Gitterelement 36 ist am Gehäuse 11 verrastet und stützt somit das textile Flächengewebe 3 gegen einen Wasserdruck ab. Die Verrastung 40 ist als kraftschlüssige Verbindung zwischen Gitterelement 36 und Gehäuse 10 ausgeführt. Die Abstützung 41 erfolgt in einem Durchströmungsbereich 42 des sanitären Einsetzteils 1, so dass das textile Flächengebilde 3 flächig abgestützt ist..

Figur 9 zeigt eine Ansicht des Gitterelements 36 des sanitäres Einsetzteils 3 von einer Auslassseite. Streben 38 des Gitterelements 36 sind zu erkennen die das textile Flächengebilde 3 abstützen und gleichzeitig wasserdurchlässig sind. Im Zentrum des Gitterelements 36ist ein Zapfen 39 ausgebildet der sich in Richtung der Strömungsrichtung 22 erstreckt.

Das textile Flächengebilde 3 ist abströmseitig mit einer verrastbaren und die Zerlegerstufe 6 bildenden Abstützung 41 abgestützt ist. Die Figuren 1-2 und 7-8 zeigen Ausführungsbeispiele, bei denen das textile Flächengebilde 3 zwischen der Reduzierstufe 5 und der oder einer Abstützung 41 eingeklemmt ist.

Das textile Flächengebilde 3 ist als eine Geweberonde 7 und aus dem Kunststoff Polyethylenterephthalat 8 (PET) gefertigt.

Das sanitäre Einsetzteil 1 weist eine Durchflussteuerung 9 auf, die im gezeigten Ausführungsbeispiel ein Mengenregler 4 ist. Der Mengenregler 4 steuert eine Wassermenge, die durch den Mengenregler 4 strömen kann. Hierbei kann sich ein O-Ring 10 an einen Wasserdruck anpassen und sich verformen um, abhängig von einem Wasserdruck, eine konstante Wassermenge durch den Mengenregler 4, beziehungsweise das sanitäre Einsetzteil 1 fließen zu lassen.

Ein Gehäuse 11 des sanitären Einsetzteils 1 ist an seiner Außenseite 12 strukturlos. In anderen nicht gezeigten Ausführungsbeispielen ist die Außenseite 12 des Gehäuses 11 nichtrillig, glatt, profillos oder gewindelos ausgebildet.

Das textile Flächengebilde 3 in Fig. 1 und Fig. 2 ist aus vier Lagen 13 von textilem Flächengebilde 3 gebildet, wobei die einzelnen Lagen 13 zu zweier-Lagen miteinander verschweißt sind. Durch diese Bauart erhöht sich die Stabilität des textilen Flächengebildes 3.

Das textile Flächengebilde 3 hat eine Maschenweite 14 von 800 Mikrometern, wobei die Fäden einen Durchmesser 15 von 280 Mikrometern haben. Hierdurch ergibt sich eine offene Fläche des Flächengebildes 3 von 55 %.

Das textile Flächengebilde 3 ist gewebt, wobei ein Kettfaden 16 und ein Schussfaden 17 rechtwinklig zueinander verkreuzt sind. Das textile Flächengebilde 3 weist eine Leinwandbindung 18 auf.

Fig. 4 zeigt das textile Flächengebilde 3 in Nahaufnahme. Die Kettfäden 16 und Schussfäden 17 sind rechtwinklig miteinander verkreuzt, woraus sich die Leinwandbindung 18 ergibt. Die Fäden haben den Durchmesser 15 von 280 Mikrometern.

Das Gehäuse 11 des sanitären Einsetzteils 1 besteht aus zwei Gehäuseteilen 19, 20. Das textile Flächengebilde 3 wird mit Hilfe des zweiten Gehäuseteils 20 an dem ersten Gehäuseteil 19 befestigt. Die Befestigung erfolgt klemmend, wobei das textile Flächengebilde 3 entlang eines Außenumfangs 21 des textilen Flächengebildes 3 gehalten wird.

Das textile Flächengebilde 3 ist abströmseitig von der Durchflusssteuerung 9, also des Mengenreglers 4 angeordnet. In der gezeigten Ausführungsform stellt der Mengenregler 4 die Durchflusssteuerung 9 dar. Die Strömungsrichtung durch das sanitäre Einsetzteil 3, beziehungsweise durch den Mengenregler 4, ist mit 22 bezeichnet.

Mit einer Schnappverbindung 23 ist das zweite Gehäuseteil 20 kraftschlüssig mit dem ersten Gehäuseteil 19 verbunden.

Eine Wandung 24 des zweiten Gehäuseteils 20 bildet ein Dichtelement 25. So kann das sanitäre Einsetzteil 1 ohne ein weiteres Dichtelement gegen ein Rohr oder eine Sanitärarmatur abdichten.

Ein sanitäres Einsetzteil 1, wobei in einem abströmseitigen Auslass 2 des sanitären Einsetzteils 1 ein textiles Flächengebilde 3 angeordnet ist, kann zum Einsetzen in eine Sanitärarmatur und/oder ein Rohr verwendet werden. Hierbei ergeben sich vorteilhaft geringe Geräuschpegel.

Fig. 1 und Fig. 2 zeigen, dass der Mengenregler 4 unter einer nach innen gerichteten Nase 26 des ersten Gehäuseteils 19 kraftschlüssig gehalten ist. Ein Wasserstrom wird durch Öffnungen 27 des Mengenreglers 4 geführt, seitlich vorbei an einem zentralen Segment 28 des Mengenreglers und vorbei an dem O-Ring 10, wonach der Wasserstrom der Zerlegerstufe 6 zugeleitet wird.

Ein Öffnungsdurchmesser 29 an der Abstromseite der Reduzierstufe 5 ist kleiner als ein Öffnungsdurchmesser 30 des Auslasses 2 an dessen Abstromseite. Ein Durchmesser 31 des textilen Flächengebildes 3 ist größer als der Öffnungsdurchmesser 29 an der Abstromseite der Reduzierstufe 5 und größer als der Öffnungsdurchmesser 30 an der Abstromseite des Auslasses 2. Somit kann das textile Flächengebilde 3 nicht durch Wasserdruck aus dem sanitären Einsetzteil 1 herausgespült werden.

Die Gehäuseteile 19, 20 klemmen das textile Flächengebilde 3 zwischen sich ein, so dass ein Spiel 32 zwischen den zusammengefügten Gehäuseteilen 19, 20 überbrückt wird.

Es wird ein sanitäres Einsetzteil 1, insbesondere zum Einsetzen in eine Sanitärarmatur und/oder ein Rohr vorgeschlagen, dadurch gekennzeichnet, dass wenigstens ein textiles Flächengebilde 3 einen abströmseitigen Auslass 2 des sanitären Einsetzteils 1 bildet. / Bezugszeichenliste

### Bezugszeichenliste

- 1: sanitäres Einsetzteil
- 2: Auslass
- 3: textiles Flächengebilde
- 4: Mengenregler
- 5: Reduzierstufe
- 6: Zerlegerstufe
- 7: Geweberonde
- 8: Polyethylenterephthalat (PET)
- 9: Durchflussteuerung
- 10: O-Ring
- 11: Gehäuse
- 12: Außenseite
- 13: Lage
- 14: Maschenweite
- 15: Durchmesser der Fäden
- 16: Kettfaden
- 17: Schussfaden
- 18: Leinwandbindung
- 19: erstes Gehäuseteil
- 20: zweites Gehäuseteil
- 21: Außenumfang
- 22: Strömungsrichtung
- 23: Schnappverbindung
- 24: Wandung
- 25: Dichtelement
- 26: Nase
- 27: Öffnungen
- 28: zentrales Segment
- 29: Öffnungsdurchmesser
- 30: Öffnungsdurchmesser
- 31: Durchmesser
- 32: Spiel
- 33: Rastzunge
- 34: Auslassstufe
- 35: Vorsatzsieb
- 36: Gitterelement
- 37: Mischstufe
- 38: Streben
- 39: Zapfen
- 40: Verrastung
- 41: Abstützung
- 42: Durchströmungsbereich

## Patentansprüche

1. Sanitäres Einsetzteil (1), insbesondere zum Einsetzen in eine Sanitärarmatur und/oder ein Rohr und/oder ein Kugelgelenk, **dadurch gekennzeichnet, dass** wenigstens ein textiles Flächengebilde (3) zumindest einen Teil einer abströmseitigen Auslassstufe (34) des sanitären Einsetzteils (1) bildet.

2. Sanitäres Einsetzteil (1), nach dem Oberbegriff von Anspruch 1 oder nach Anspruch 1, **dadurch gekennzeichnet, dass** ein textiles Flächengebilde (3) unmittelbar nach einer Reduzierstufe (5) angeordnet ist, insbesondere die Reduzierstufe (5) kontaktiert, und/oder dass das textile Flächengebilde (3) eine Zerlegerstufe (6) bildet.

3. Sanitäres Einsetzteil (1) nach einem der vorangehenden Ansprüche, **dadurch gekennzeichnet, dass** das textile Flächengebilde (3) entgegen einer Strömungsrichtung (22), insbesondere in seinem Durchströmungsbereich (42), abgestützt ist, insbesondere durch eine Abstützung (41).

4. Sanitäres Einsetzteil (1) nach einem der vorangehenden Ansprüche, **dadurch gekennzeichnet, dass** das sanitäre Einsetzteil (1) in Strömungsrichtung (22) ein dem textilen Flächengebilde (3) vorgelagertes Vorsatzsieb (35) aufweist und/oder dass das sanitäre Einsetzteil (1) in Strömungsrichtung (22) eine dem textilen Flächengebilde (3) nachgelagerte Mischstufe (37) aufweist.

5. Sanitäres Einsetzteil (1) nach einem der vorangehenden Ansprüche, **dadurch gekennzeichnet, dass** das textile Flächengebilde (3) abströmseitig mit einer, vorzugsweise verrastbaren und/oder eine Zerlegerstufe (6) bildenden, Abstützung (41) abgestützt ist und/oder dass das textile Flächengebilde (3) zwischen der Reduzierstufe (5) und der oder einer Abstützung (41) eingeklemmt ist.

6. Sanitäres Einsetzteil (1) nach einem der vorangehenden Ansprüche, **dadurch gekennzeichnet, dass** das textile Flächengebilde gewebt und/oder gewirkt und/oder gestrickt ist.

7. Sanitäres Einsetzteil (1) nach Anspruch 1, **dadurch gekennzeichnet, dass** das textile Flächengebilde (3) eine Geweberonde (7) ist und/oder dass das textile Flächengebilde (3) aus einem Kunststoff, insbesondere aus Polyethylenterephthalat (8) (PET), gefertigt ist.

8. Sanitäres Einsetzteil (1) nach einem der vorangehenden Ansprüche, **dadurch gekennzeichnet, dass** das sanitäre Einsetzteil (1) eine Durchflusssteuerung (9), insbesondere einen Mengenregler (4) und/oder als Reduzierstufe (5), zu einem Steuern einer Durchflussmenge aufweist.

9. Sanitäres Einsetzteil (1) nach einem der vorangehenden Ansprüche, **dadurch gekennzeichnet, dass** ein Gehäuse (11) des sanitären Einsetzteils (1) an einer Außenseite (12) strukturlos, insbesondere nichtrillig, und/oder glatt und/oder profillos und/oder gewindelos ist.

10. Sanitäres Einsetzteil (1) nach einem der vorangehenden Ansprüche, **dadurch gekennzeichnet, dass** das textile Flächengebilde (3) aus wenigstens zwei Lagen (13) von textilem Flächengebilde (3) gefertigt ist, wobei die einzelnen Lagen (13) miteinander verschweißt, insbesondere ultraschallverschweißt, sind.

11. Sanitäres Einsetzteil (1) nach einem der vorangehenden Ansprüche, **dadurch gekennzeichnet, dass** das textile Flächengebilde (3) eine Maschenweite (14) zwischen 600 Mikrometer und 1000 Mikrometer, insbesondere von 800 Mikrometer, hat.

12. Sanitäres Einsetzteil (1) nach einem der vorangehenden Ansprüche, **dadurch gekennzeichnet, dass** Fäden (16, 17) des textilen Flächengebildes einen Durchmesser (15) zwischen 200 Mikrometer und 400 Mikrometer, insbesondere von 280 Mikrometern, haben.

13. Sanitäres Einsetzteil (1) nach einem der vorangehenden Ansprüche, **dadurch gekennzeichnet, dass** das textile Flächengebilde (3) gewebt ist, wobei ein Kettfaden (16) und ein Schussfaden (17) zueinander verkreuzt, insbesondere rechtwinklig, sind und/oder das textile Flächengebilde (3) eine Leinwandbindung (18) aufweist.

14. Sanitäres Einsetzteil (1) nach einem der vorangehenden Ansprüche, **dadurch gekennzeichnet, dass** das sanitäre Einsetzteil (1) wenigstens zwei Gehäuseteile (19, 20) hat, insbesondere wobei das Gehäuse (11) zweiteilig ausgebildet ist und/oder wobei das textile Flächengebilde (3) mit Hilfe des zweiten Gehäuseteils (20) an dem ersten Gehäuseteil (19) befestigt, insbesondere klemmend und/oder entlang seines Außenumfangs (21) gehalten, wird.

15. Sanitäres Einsetzteil (1) nach einem der vorangehenden Ansprüche, **dadurch gekennzeichnet, dass** die oder eine zwei Gehäuseteile (19, 20) verbindende Schnappverbindung (23) durch Einsetzen des sanitären Einsetzteils (1) in ein Rohr arretierbar ist und/oder dass eine Rastzunge (33) der oder einer zwei Gehäuseteile (19, 20) verbindenden Schnappverbindung (23) an einem Gehäuseteil (20) der zwei Gehäuseteile (19, 20) ausgebildet ist, insbesondere wobei dieses Gehäuseteil (20) seitlich über das andere Gehäuseteil (19) der wenigstens zwei Gehäuseteile (19, 20) übersteht.

16. Sanitäres Einsetzteil (1) nach einem der vorangehenden Ansprüche, **dadurch gekennzeichnet, dass** das textile Flächengebilde (3) abströmseitig von der Durchflusssteuerung (9), insbesondere des Mengenreglers (4), angeordnet ist und/oder
dass das zweite Gehäuseteil (20) kraftschlüssig, insbesondere mit einer Schnappverbindung (23), mit dem ersten Gehäuseteil (19) verbunden ist.

17. Sanitäres Einsetzteil (1) nach dem Oberbegriff von Anspruch 1 oder einem der vorangehenden Ansprüche, **dadurch gekennzeichnet, dass** ein zweites Gehäuseteil (20) ein Dichtelement bildet, insbesondere durch eine Wandung (24).

18. Verwendung eines sanitären Einsetzteils (1) zum Einsetzen in eine Sanitärarmatur und/oder ein Rohr und/oder ein Kugelgelenk, **dadurch gekennzeichnet, dass** in einem abströmseitigen Auslass (2) des sanitären Einsetzteils (1), wenigstens ein textiles Flächengebilde (3) angeordnet ist.

## Geänderte Patentansprüche

### Geänderte Patentansprüche gemäss Regel 137(2) EPÜ.

1. Sanitäres Einsetzteil (1), insbesondere zum Einsetzen in eine Sanitärarmatur und/oder ein Rohr und/oder ein Kugelgelenk,, **dadurch gekennzeichnet, dass** ein textiles Flächengebilde (3) unmittelbar nach einer Reduzierstufe (5) angeordnet ist, insbesondere die Reduzierstufe (5) kontaktiert, und/oder dass das textile Flächengebilde (3) eine Zerlegerstufe (6) bildet, wobei das sanitäre Einsetzteil eine Durchflusssteuerung als Reduzierstufe zu einem Steuern der Durchflussmenge aufweist.

2. Sanitäres Einsetzteil (1) nach dem vorangehenden Anspruch, **dadurch gekennzeichnet, dass** wenigstens ein textiles Flächengebilde (3) zumindest einen Teil einer abströmseitigen Auslassstufe (34) des sanitären Einsetzteils (1) bildet.

3. Sanitäres Einsetzteil (1) nach einem der vorangehenden Ansprüche, **dadurch gekennzeichnet, dass** das textile Flächengebilde (3) entgegen einer Strömungsrichtung (22), insbesondere in seinem Durchströmungsbereich (42), abgestützt ist, insbesondere durch eine Abstützung (41).

4. Sanitäres Einsetzteil (1) nach einem der vorangehenden Ansprüche, **dadurch gekennzeichnet, dass** das sanitäre Einsetzteil (1) in Strömungsrichtung (22) ein dem textilen Flächengebilde (3) vorgelagertes Vorsatzsieb (35) aufweist und/oder dass das sanitäre Einsetzteil (1) in Strömungsrichtung (22) eine dem textilen Flächengebilde (3) nachgelagerte Mischstufe (37) aufweist.

5. Sanitäres Einsetzteil (1) nach einem der vorangehenden Ansprüche, **dadurch gekennzeichnet, dass** das textile Flächengebilde (3) abströmseitig mit einer, vorzugsweise verrastbaren und/oder eine Zerlegerstufe (6) bildenden, Abstützung (41) abgestützt ist und/oder dass das textile Flächengebilde (3) zwischen der Reduzierstufe (5) und der oder einer Abstützung (41) eingeklemmt ist.

6. Sanitäres Einsetzteil (1) nach einem der vorangehenden Ansprüche, **dadurch gekennzeichnet, dass** das textile Flächengebilde gewebt und/oder gewirkt und/oder gestrickt ist.

7. Sanitäres Einsetzteil (1) nach Anspruch 1, **dadurch gekennzeichnet, dass** das textile Flächengebilde (3) eine Geweberonde (7) ist und/oder dass das textile Flächengebilde (3) aus einem Kunststoff, insbesondere aus Polyethylenterephthalat (8) (PET), gefertigt ist.

8. Sanitäres Einsetzteil (1) nach einem der vorangehenden Ansprüche, **dadurch gekennzeichnet, dass** das sanitäre Einsetzteil (1) eine Durchflusssteuerung (9), insbesondere einen Mengenregler (4) und/oder als Reduzierstufe (5), zu einem Steuern einer Durchflussmenge aufweist.

9. Sanitäres Einsetzteil (1) nach einem der vorangehenden Ansprüche, **dadurch gekennzeichnet, dass** ein Gehäuse (11) des sanitären Einsetzteils (1) an einer Außenseite (12) strukturlos, insbesondere nichtrillig, und/oder glatt und/oder profillos und/oder gewindelos ist.

10. Sanitäres Einsetzteil (1) nach einem der vorangehenden Ansprüche, **dadurch gekennzeichnet, dass** das textile Flächengebilde (3) aus wenigstens zwei Lagen (13) von textilem Flächengebilde (3) gefertigt ist, wobei die einzelnen Lagen (13) miteinander verschweißt, insbesondere ultraschallverschweißt, sind.

11. Sanitäres Einsetzteil (1) nach einem der vorangehenden Ansprüche, **dadurch gekennzeichnet, dass** das textile Flächengebilde (3) eine Maschenweite (14) zwischen 600 Mikrometer und 1000 Mikrometer, insbesondere von 800 Mikrometer, hat.

12. Sanitäres Einsetzteil (1) nach einem der vorangehenden Ansprüche, **dadurch gekennzeichnet, dass** Fäden (16, 17) des textilen Flächengebildes einen Durchmesser (15) zwischen 200 Mikrometer und 400 Mikrometer, insbesondere von 280 Mikrometern, haben.

13. Sanitäres Einsetzteil (1) nach einem der vorangehenden Ansprüche, **dadurch gekennzeichnet, dass** das textile Flächengebilde (3) gewebt ist, wobei ein Kettfaden (16) und ein Schussfaden (17) zueinander verkreuzt, insbesondere rechtwinklig, sind und/oder das textile Flächengebilde (3) eine Leinwandbindung (18) aufweist.

14. Sanitäres Einsetzteil (1) nach einem der vorangehenden Ansprüche, **dadurch gekennzeichnet, dass** das sanitäre Einsetzteil (1) wenigstens zwei Gehäuseteile (19, 20) hat, insbesondere wobei das Gehäuse (11) zweiteilig ausgebildet ist und/oder wobei das textile Flächengebilde (3) mit Hilfe des zweiten Gehäuseteils (20) an dem ersten Gehäuseteil (19) befestigt, insbesondere klemmend und/oder entlang seines Außenumfangs (21) gehalten, wird.

15. Sanitäres Einsetzteil (1) nach einem der vorangehenden Ansprüche, **dadurch gekennzeichnet, dass** die oder eine zwei Gehäuseteile (19, 20) verbindende Schnappverbindung (23) durch Einsetzen des sanitären Einsetzteils (1) in ein Rohr arretierbar ist und/oder dass eine Rastzunge (33) der oder einer zwei Gehäuseteile (19, 20) verbindenden Schnappverbindung (23) an einem Gehäuseteil (20) der zwei Gehäuseteile (19, 20) ausgebildet ist, insbesondere wobei dieses Gehäuseteil (20) seitlich über das andere Gehäuseteil (19) der wenigstens zwei Gehäuseteile (19, 20) übersteht.

16. Sanitäres Einsetzteil (1) nach einem der vorangehenden Ansprüche, **dadurch gekennzeichnet, dass** das textile Flächengebilde (3) abströmseitig von der Durchflusssteuerung (9), insbesondere des Mengenreglers (4), angeordnet ist und/oder
dass das zweite Gehäuseteil (20) kraftschlüssig, insbesondere mit einer Schnappverbindung (23), mit dem ersten Gehäuseteil (19) verbunden ist.

17. Sanitäres Einsetzteil (1) nach einem der vorangehenden Ansprüche, **dadurch gekennzeichnet, dass** ein zweites Gehäuseteil (20) ein Dichtelement bildet, insbesondere durch eine Wandung (24).

18. Verwendung eines sanitären Einsetzteils (1) zum Einsetzen in eine Sanitärarmatur und/oder ein Rohr und/oder ein Kugelgelenk, **dadurch gekennzeichnet, dass** ein textiles Flächengebilde (3) unmittelbar nach einer Reduzierstufe (5) angeordnet ist, insbesondere die Reduzierstufe (5) kontaktiert, und/oder dass das textile Flächengebilde (3) eine Zerlegerstufe (6) bildet, wobei das sanitäre Einsetzteil eine Durchflusssteuerung als Reduzierstufe zu einem Steuern der Durchflussmenge aufweist.
